# EUROPÄISCHE PATENTSCHRIFT

(11) **EP 0 928 401 B1**
(45) Veröffentlichungstag und Bekanntmachung des Hinweises auf die Patenterteilung: **11.10.2000**
(21) Anmeldenummer: 97941945.4
(22) Anmeldetag: 18.08.1997
(51) Int. Cl.: F24C 15/10

(54) **HALTERUNG FÜR EINE KOCHFLÄCHE**
HOLDER FOR A HOT PLATE
FIXATION POUR SURFACE DE CUISSON

(30) Priorität: 17.09.1996 DE 19637896
(43) Veröffentlichungstag der Anmeldung: 14.07.1999
(73) Patentinhaber: Schott Glas, 55122 Mainz (DE); LKH-Kunststoffwerk GMBH & CO. KG, 35702 Haiger (DE)
(72) Erfinder: STEDRON, Horst, D-35745 Herborn (DE); NASS, Peter, D-55120 Mainz (DE); SCHULTHEIS, Bernd, D-55370 Schwabenheim (DE); BADER, Ulrike, D-70567 Stuttgart (DE)
(74) Vertreter: Fleck, Hermann-Josef, Dr.-Ing.
(86) Internationale Anmeldenummer: EP9704506
(87) Internationale Veröffentlichungsnummer: WO9812481

(56) Entgegenhaltungen:
- DE-A- 2 142 692
- DE-A- 2 407 582
- DE-A- 2 915 529
- GB-A- 2 021 909

## Beschreibung

Die Erfindung betrifft eine Halterung für eine Kochfläche zum Einbau in einen Ausschnitt einer Arbeitsplatte mit einer Rahmeneinheit, die einen Stützabschnitt aufweist, auf dem die Kochfläche gehalten ist, wobei Funktionselemente elektrische Einbauten, wie z.B. Heizelemente oder Kabel tragen und wobei an die Rahmeneinheit einstückig die Montageeinheit mit einem wannenförmigen Grundkörper angeformt ist.

Eine derartige Halterung ist aus der GB 2021909 bekannt. In diesem Dokument ist eine Halterung für eine Kochfläche zum Einbau in einen Ausschnitt einer Arbeitsplatte gezeigt. Die Halterung weist eine Rahmeneinheit mit einem Stützabschnitt auf. Auf diesem Stützabschnitt ist eine Kochfläche aufgesetzt. Die Kochfläche kann mittels eines Silikonklebers mit dem Stützabschnitt stoffflüssig verbunden werden. An die Rahmeneinheit ist eine Montageeinheit einstückig angeformt. Die Montageeinheit besitzt einen wannenförmigen Grundkörper, der unterhalb der Kochfläche angeordnet ist. Die aus Rahmeneinheit und Montageeinheit bestehende Baueinheit ist aus einem Stahlbechzuschnitt im Tiefziehverfahren gefertigt. Der wannenförmige Grundkörper der Montageeinheit ist mit mehreren Durchbrüchen versehen. Diese Durchbrüche können mittels separater Plattenelemente verschlossen werden. Die Plattenelemente werden mit dem wannenförmigen Grundkörper verschraubt. Zur Fixierung von Heizelementen ist ein Federhalter mit jeweils einem Plattenelement vernietet. Der Federhalter trägt das Heizelement und preßt es innerhalb des wannenförmigen Grundkörpers an der Unterseite der Kochfläche an. Für die Anbindung der Plattenelemente an dem wannenförmigen Grundkörper ist ein erheblicher Montage- und Teileaufwand erforderlich. Zudem ist aus Gründen der Verletzungssicherheit darauf zu achten, daß die freien Kanten des Plattenelementes und des Durchbruches, der mit dem Plattenelement verschlossen werden soll, entgratet sind.

Aus der DE 29 15 529 ist eine Halterung für eine Kochfläche beschrieben, die im Wesentlichen der Kochfläche gemäß der GB 2021909 entspricht.

Die DE 24 07 582 beschreibt eine Halterung für eine Kochfläche, die eine Rahmeneinheit mit einem Stützabschnitt aufweist. Auf dem Stützabschnitt kann eine Kochfläche befestigt werden. Die Rahmeneinheit selbst ist aus zwei Rahmenteilen zusammengesetzt. An dieser zusammengesetzte Einheit kann eine umlaufende Traglasche befestigt werden. Die umlaufende Traglasche dient zur Anbindung einer Bodengruppe. Die Bodengruppe ist parallel und im Abstand zu der Kochfläche angeordnet. Auf der Bodengruppe lassen sich elektrische Einbauten, beispielsweise die Heizelemente fixieren. Für die Ausbildung einer solchen Halterung ist eine Vielzahl von Einzelteilen erforderlich. Hierdurch ist jedoch eine wirtschaftliche Herstellung nur schwer möglich.

Eine weitere bekannte Halterung ergibt sich aus der DE 21 42 692. Bei dieser Halterung ist eine Rahmeneinheit verwendet, die aus vier einzelnen Profilabschnitten zusammengesetzt ist. Die Profilabschnitte sind in den Eckbereichen der Rahmeneinheit über Eckverbinder aneinandergeschlossen. Zur Aufnahme einer Kochfläche weisen die Profilabschnitte einen U-förmigen Aufnahmeabschnitt auf, der den Rand der Kochfläche umgreift. Zur Montage der Halterung werden also zunächst die Profilabschnitte auf den Rand der Kochfläche aufgeschoben. Anschließend können die Profilabschnitte mit den Eckverbindern aneinandergeschlossen werden. Unterhalb der Kochfläche ist eine Bodengruppe angeordnet. Die Bodengruppe läßt sich an einen Befestigungsabschnitt der Profilabschnitte anschrauben. Die Bodengruppe dient zur Aufnahme und Fixierung von Heizelementen, die unterhalb der Kochfläche angeordnet sind.

Es ist Aufgabe der Erfindung, eine Halterung der im Oberbegriff des Patentanspruches 1 erwähnten Art zu schaffen, bei der mit geringem Teile- und Montageaufwand die sichere Anbringung von elektrischen Einbauten möglich ist.

Diese Aufgabe wird mit den Merkmalen des Patentanspruches 1 gelöst.

Demgemäß ist es also vorgesehen, daß der wannenförmige Grundkörper der Montageeinheit eine einstückig angeformte Bodengruppe aufweist, und daß an die Bodengruppe die Funktionselemente zumindest teilweise angeformt sind. Die Rahmeneinheit kann damit zusammen mit der Montageeinheit als ein einziges Bauteil mit geringem Teileaufwand gefertigt werden. Insbesondere ist auch der Nachbearbeitungsaufwand reduziert, da die Anzahl der freien Kanten minimiert ist. Ein Entgratvorgang muß damit nur noch an der der Arbeitsplatte zugeordneten Kanten der Rahmeneinheit erfolgen. Zur Festlegung der elektronischen Einbauten sind die Funtkionselemente direkt an die Bodengruppe angeformt. Die Anordnung der Funktionselemente kann dabei beliebig gewählt sein. Beispielsweise ist es möglich, die Heizelemente festigkeitsoptimiert abzustützen. Einzelne Funktionselemente können auch zwei oder mehrere Funktionen in sich vereinigen. Beispielsweise kann ein Funktionselement ein Heizelement stützen und gleichzeitig als Anbindungsstelle für ein Kabel dienen.

Nach einer vorteilhaften Ausgestaltung der Erfindung ist vorgesehen, daß die Rahmeneinheit und die Montageeinheit aus einem Kunststoff- oder einem Kunststoff-Verbundwirkstoff bestehen. Bei dieser Werkstoffwahl ist eine komplexe Gestaltung der Halterung mit geringem Kostenaufwand möglich. Für die Fertigung sind verschiedene Verfahren denkbar. Die Halterung kann im Heißpress- oder im Spritzgußverfahren hergestellt werden. Der verwendete Werkstoff muß hierbei folgenden Anforderungen gerecht werden:
- Kratzunempfindlichkeit
- Farbechtheit
- chemische Beständigkeit
- Temperaturbeständigkeit

Eine mögliche Ausführungsvariante der Erfindung ist dadurch gekennzeichnet, daß die Funktionselemente unter der Kochfläche angeordnete Heizelemente tragen und beabstandet zu der Rahmeneinheit und der Montageeinheit halten, und daß in dem zwischen dem Heizelement und der Montageeinheit und/oder der Rahmeneinheit gebildeten Zwischenraum ein wärmeabsorbierendes oder wärmereflektierendes Zwischenelement angeordnet ist. Dadurch, daß eine Beabstandung des Heizelementes mit den Funktionselementen erreicht ist, wird die thermische Belastung der Halterung reduziert. Eine weitere Reduzierung läßt sich durch das Zwischenelement erreichen. Wird ein wärmereflektierendes Zwischenelement gewählt, so kann die zur Halterung abgestrahlte Wärmeenergie der Kochfläche zugeführt werden. Damit wird der Wärmeverlust reduziert.

Zur Festlegung der Heizelemente kann vorgesehen sein, daß die Funktionselemente Aufnahmen für Federn aufweisen, und daß die Federn die Heizelemente an die Unterseite der Kochfläche anpressen. Abhängig von dem gewünschten Anpreßdruck kann die Anzahl der Federn und deren Dimensionierung gewählt sein. Entsprechend können die Funktionselemente positioniert und ausgestaltet sein.

Ist vorgesehen, daß die Bodengruppe über Trennstellen mit der Montageeinheit verbunden ist, über die die Bodengruppe von der Montageeinheit lösbar ist, dann läßt sich die Bodengruppe von der einstückig gefertigten Halterung nachträglich trennen. Dies ist vor allem dann vorteilhaft, wenn die Kochfläche an der Halterung dauerhaft angebunden ist. Zu Reparaturzwecken kann die Bodengruppe abgeteilt und entsprechende Wartungsarbeiten durchgeführt werden. Die Trennstelle kann hierbei massiv ausgebildet sein, so daß keine nennenswerte Schwächung auftritt. Es ist aber auch möglich, die Trennstellen beispielsweise ähnlich wie ein Filmscharnier auszubilden. In diesem Fall kann dann bei der Herstellung bereits ein Ausstanzen der Bodengruppe erfolgen. Um die Bodengruppe wieder mit der Halterung verbinden zu können, ist hierbei vorgesehen, daß an der Montageeinheit und der Bodengruppe Befestigungsaufnahmen angebracht sind, an denen Verbinder anbringbar sind. Die Befestigungsaufnahmen können hierbei einstückig an die Halterung angeformt sein. Damit sind lediglich die Verbinder als separates Teil auszubilden.

Eine bevorzugte Ausgestaltung der Erfindung sieht vor, daß die Montageeinheit über eine aufwärtsgerichtete, umlaufende Wand in einen horizontalen Stützabschnitt der Rahmeneinheit übergeht, der nach außen gerichtet auf einer Gegenfläche der Arbeitsplatte abgestützt ist. Bei dieser Halterung muß bei der Herstellung nur noch ein Entgratvorgang an dem freien Ende des Stützabschnittes erfolgen.

Zur Anbringung der Kochfläche an der Halterung bzw. der Anbringung der Halterung an der Arbeitsplatte kann vorgesehen sein, daß die Rahmeneinheit mit der Arbeitsplatte und die Kochfläche mit der Rahmeneinheit verklebt ist. Die Verklebung kann hierbei Dichtfunktion übernehmen. Denkbar ist, daß an den Verbindungsstellen Schaumklebebänder oder Silikonkleber eingesetzt wird.

Die Erfindung wird im folgenden anhand der in den Zeichnungen dargestellten Ausführungsbeispielen näher erläutert. Es zeigen:
- Fig. 1: in Seitendarstellung und im Schnitt eine in eine Arbeitsplatte eingesetzte Halterung für eine Kochfläche,
- Fig. 2: die gemäß Fig. 1 dargestellte Halterung in einer veränderten Arbeitsplatte, und
- Fig. 3: eine zu den Fig. 1 und 2 verschiedene Halterung zur Aufnahme der Kochfläche.

In Fig. 1 ist eine Arbeitsplatte 10 gezeigt, die einen Ausschnitt aufweist. Im an den Ausschnitt angrenzenden Randbereich ist eine Ausfräsung in Form einer Aufnahme 11 angebracht. In der Aufnahme 11 ist eine Halterung abgestützt. Die Halterung besteht aus einer Rahmeneinheit 30 und einer Montageeinheit 30.1.

Die Rahmeneinheit 30 weist einen horizontalen Stützabschnitt 23 auf. Der Stützabschnitt 23 liegt auf der Aufnahme 11 auf. Zur Festlegung der Halterung an der Arbeitsplatte 10 ist unter dem Stützabschnitt 23 eine Klebeschicht 61 auf die Aufnahme 11 aufgebracht. Auf dem Stützabschnitt 23 ist die Kochfläche 20 aufgelegt. Die Kochfläche 20 ist an dem Stützabschnitt 23 über Haltemittel 32 festgemacht. Im vorliegenden Fall ist für das Haltemittel 32 ein Silikonkleber verwendet. Es ist jedoch auch denkbar, an dem Stützabschnitt 23 Rastansätze anzuformen, die den Rand des Kochfeldes 20 übergreifen.

An den Stützabschnitt 23 schließt sich eine umlaufende Wand 33 an. Die Wand 33 ist Teil der Montageeinheit 30.1.

Die Wand 33 ist über eine Trennstelle 36 mit einer Bodengruppe 37 verbunden. Die Bodengruppe 37, die Wand 33 und die Rahmeneinheit 30 sind einstückig miteinander verbunden. Die Anbindung der Bodengruppe 37 an der Wand 33 erfolgt über eine Trennstelle 36. Die Trennstelle 36 ist in Form einer umlaufenden Schwächungsstelle ausgebildet. Die so ausgebildete Halterung kann in einem Arbeitsschritt beispielsweise aus einem Kunststoff- oder einem Kunststoff-Verbundwerkstoff hergestellt werden. Anschließend läßt sich die Bodengruppe 37 an der Trennstelle 36 ausbrechen, beispielsweise ausstanzen. Dadurch, daß die Bodengruppe 37 an die Montageeinheit 30.1 zunächst einstückig angeformt ist, ist nur noch ein Entgratvorgang dem freien Ende des Stützabschnittes 23 notwendig. Der Nachbearbeitungsaufwand ist hierdurch gering gehalten. Um die ausgestanzte Bodengruppe 37 wieder mit der Montageeinheit 30.1 verbinden zu können, sind Befestigungsaufnahmen 34 verwendet. Die Befestigungsaufnahmen 34 sind entlang der Trennstelle 36 verteilt angeordnet. Mit einem Verbinder 46 läßt sich die Bodengruppe 37 wieder an die Montageeinheit 30.1 anfügen. Hierzu weist der Verbinder 46 Schraubaufnahmen auf, durch die Befestigungsschrauben eingeführt und in die Befestigungsaufnahmen 34 eingeschraubt werden können. An der Bodengruppe 37 sind neben den Befestigungsaufnahmen 34 weitere Funktionselemente 35 angeordnet. Die Funktionselemente 35 sind einstückig an die Bodengruppe 37 angeformt. Sie ragen in den zwischen Bodengruppe 37 und Kochfläche 20 gebildeten Zwischenraum. Die Funktionselemente 35 sind mit Aufnahmen 35.1 versehen. An diesen Aufnahmen 35.1 lassen sich Federn 43 festmachen. Die Federn 43 weisen einen horizontalen Befestigungsabschnitt 44 auf. Dieser ist an der Aufnahme 35.1 festgelegt, beispielsweise festgeschraubt. Weiterhin trägt die Feder 43 ein Stützteil 42, daß an der Unterseite einer Trägerwanne 41 befestigt ist. Die Trägerwanne 41 dient zur Aufnahme und Lagerung eines Heizelementes 40. Im vorliegenden Fall trägt die Trägerwanne 41 das kreisförmige Heizelement 40. Es ist jedoch auch denkbar, in speziell ausgebildeten Trägerwannen 41 quadratische oder längliche Heizelemente 40 einzubetten. Entsprechend der Geometrie der Trägerwanne 41 sind verteilt auf der Bodengruppe 37 mehrere Funktionselemente 35 angeordnet. Dementsprechend wird auch die Trägerwanne 41 von mehreren Federn 43 gestützt. Die Federn 43 pressen das Heizelement 40 gegen die Unterseite 22 der Kochfläche 20. Durch diesen innigen Kontakt wird eine gute Wärmeübertragung gewährleistet. Um eine Wärmeabstrahlung auf die Bodengruppe 37 zu verhindern, ist unterhalb der Trägerwanne 41 ein Zwischenelement 45 eingelegt. Das Zwischenelement 45 absorbiert oder reflektiert die Wärmestrahlung. Denkbar ist es, ein poliertes Blechstück als Zwischenelement 45 zu verwenden.

In dem vorliegenden Ausführungsbeispiel steht die Kochfläche 20 über die Arbeitsplatte 10 vor. Um eine Verletzungsgefahr zu verhindern, ist der Rand der Kochfläche 20 geschliffen. Eine ansprechende Optik wird erreicht, wenn wie vorliegend, eine Facette umlaufend eingeschliffen ist.

Die Fig. 2 zeigt die Halterung gemäß Fig. 1. An der Halterung ist jedoch eine andere Kochfläche 20 festgemacht. Die Kochfläche 20 ist an ihrem Rand nicht mit einem Facettenschliff versehen. Um einen bündigen Übergang der Kochfläche 20 in die Oberfläche der Arbeitsplatte 10 zu erreichen, ist die Aufnahme 11 entsprechend tief in die Arbeitsplatte 10 eingearbeitet. Der zwischen der Arbeitsplatte 10 und der Kochfläche 20 gebildete Spalt wird mit einer Silikonmasse verfugt.

In Fig. 3 ist eine zu den Fig. 1 und 2 verschiedene Halterung dargestellt. Die Rahmeneinheit 30 weist hierbei anschließend an dem horizontalen Stützab schnitt 23 einen vertikal verlaufenden Schenkel 38.3. Der Schenkel 38.3 trägt die horizontal verlaufende Sichtfläche 38.2. Zur Abstützung auf der Arbeitsplatte 10 läuft die Sichtfläche 38.2 in einen Rand 38.1 aus. Der Rand 38.1 hält die Sichtfläche 38.2 beabstandet zu der Oberfläche der Arbeitsplatte 10. In dem so gebildeten Zwischenraum kann ein Dichtelement 38.5 eingelegt werden. Das Dichtelement 38.5 dient gleichzeitig zur adhäsiven Anbindung an die Oberfläche der Arbeitsplatte 10. Denkbar ist, für das Dichtelement 38.5 ein aufgeklebtes Schaumklebeband zu verwenden. Die zwischen dem Schenkel 38.3 und der Kochfläche 20 gebildete Fuge 38.4 ist wiederum mit einer Silikonmasse ausgefugt. Die Silikonmasse bildet gleichzeitig das Haltemittel 32, mit dem die Kochfläche 20 auf dem Stützabschnitt 23 fixiert ist.

In der Zeichnung sind als Funktionselemente 35 Befestigungselemente für die Heizelemente 40 gezeigt. Es ist jedoch auch denkbar, an der Bodengruppe 37 beliebige andere Funktionselemente 35 anzuordnen. Dies können beispielsweise Kabelaufnahmen, Positionierhilfen oder dgl. sein.

Die aus der Halterung und der Kochfläche 20 gebildete Einheit kann vormontiert und in die Arbeitsplatte 10 eingesetzt werden. Es ist dann lediglich noch der Elektroanschluß herzustellen.

## Patentansprüche

1. Halterung für eine Kochfläche zum Einbau in einen Ausschnitt einer Arbeitsplatte (10) mit einer Rahmeneinheit (30), die einen Stützabschnitt (23) aufweist, auf dem die Kochfläche (20) gehalten ist, wobei Funktionselemente (35) elektrische Einbauten, wie z.B. Heizelemente (40) oder Kabel tragen und wobei an die Rahmeneinheit (30) einstückig eine Montageeinheit (30.1) mit einem wannenförmigen Grundkörper (41) angeformt ist,
dadurch gekennzeichnet,
daß der wannenförmige Grundkörper (41) eine einstückig angeformte Bodengruppe (37) aufweist, und
daß an die Bodengruppe (37) die Funktionselemente (35) zumindest teilweise angeformt sind.

2. Halterung nach Anspruch 1,
dadurch gekennzeichnet,
daß die Rahmeneinheit (30) und die Montageeinheit (30.1) aus einem Kunststoff- oder einem Kunststoff-Verbundwerkstoff bestehen.

3. Halterung nach Anspruch 1 oder 2,
dadurch gekennzeichnet,
daß die Funktionselemente (35) unter der Kochfläche (20) angeordnete Heizelemente (40) tragen und beabstandet zu der Rahmeneinheit (30) und der Montageeinheit (30.1) halten, und
daß in dem zwischen Heizelement (40) und der Montageeinheit (30.1) und/oder der Rahmeneinheit (30) gebildeten Zwischenraum eine wärmeabsorbierendes oder wärmereflektierendes Zwischenelement (45) angeordnet ist.

4. Halterung nach einem der Ansprüche 1 bis 3,
dadurch gekennzeichnet,
daß die Funktionselemente (35) Aufnahmen für Federn (43) aufweisen, und daß die Federn (43) die Heizelemente (40) an die Unterseite (22) der Kochfläche (20) anpressen.

5. Halterung nach einem der Ansprüche 1 bis 4,
dadurch gekennzeichnet,
daß die Bodengruppe (37) über Trennstellen (36) mit der Montageeinheit (30.1) verbunden ist, über die die Bodengruppe (37) von der Montageeinheit (30.1) lösbar ist.

6. Halterung nach Anspruch 5,
dadurch gekennzeichnet,
daß an der Montageeinheit (30.1) und der Bodengruppe (37) Befestigungsaufnahmen (34) angebracht sind, an denen Verbinder (46) anbringbar sind, über die die Bodengruppe (37) an die Montageeinheit (30.1) angebunden ist.

7. Halterung nach einem der Ansprüche 1 bis 6,
dadurch gekennzeichnet,
daß die Montageeinheit (30.1) über eine aufwärtsgerichtete, umlaufende Wand (33) in einen horizontalen Stützabschnitt (23) der Rahmeneinheit (30) übergeht, der nach außen gerichtet auf einer Gegenfläche der Arbeitsplatte (10) abgestützt ist.

8. Halterung nach einem der Ansprüche 1 bis 7,
dadurch gekennzeichnet,
daß die Rahmeneinheit (30) mit der Arbeitsplatte (10) und die Kochfläche (20) mit der Rahmeneinheit (30) verklebt ist.

## Claims

1. Holder for a hot plate for installation in a cutaway portion of a worktop (10), said holder having a frame unit (30), which includes a supporting portion (23), on which the hot plate (20) is retained, operational elements (35) carrying electrical components such as heating elements (40) or cables, for example, and a mounting unit (30.1) with a trough-like basic body (41) being shaped to fit on the frame unit (30), characterised in that the trough-like basic body (41) includes an integrally moulded substructure (37), and in that the operational elements (35) are at least partially moulded to fit on the substructure (37).

2. Holder according to claim 1, characterised in that the frame unit (30) and the mounting unit (30.1) are formed from a plastics material or a plastics composite material.

3. Holder according to claim 1 or 2, characterised in that the operational elements (35) carry heating elements (40), which are disposed beneath the hot plate (20), and keep said heating elements at a spacing from the frame unit (30) and the mounting unit (30.1), and in that a heat-absorbing or heat-reflecting intermediate element (45) is disposed in the space formed between heating element (40) and the mounting unit (30.1) and/or the frame unit (30).

4. Holder according to one of claims 1 to 3, characterised in that the operational elements (35) include receivers for springs (43), and in that the springs (43) press the heating elements (40) against the underside (22) of the hot plate (20).

5. Holder according to one of claims 1 to 4, characterised in that the substructure (37) is connected to the mounting unit (30.1) via points of detachment (36), via which the substructure (37) is detachable from the mounting unit (30.1).

6. Holder according to claim 5, characterised in that securing receivers (34) are attached to the mounting unit (30.1) and the substructure (37), and connectors (46), via which the substructure (37) is connected to the mounting unit (30.1), are attachable to said receivers.

7. Holder according to one of claims 1 to 6, characterised in that the mounting unit (30.1) extends into a horizonal supporting portion (23) of the frame unit (30) via an upwardly orientated, circumferential wall (33), said supporting portion being supported on an opposite surface of the worktop (10) in an outwardly orientated direction.

8. Holder according to one of claims 1 to 7, characterised in that the frame unit (30) is glued to the worktop (10), and the hot plate (20) is glued to the frame unit (30).

## Revendications

1. Fixation pour surface de cuisson destinée à être montée dans une découpe d'un plan de travail (10), avec un cadre (30) qui présente un tronçon d'appui (23) sur lequel est maintenue la surface de cuisson (20), où des éléments fonctionnels (25) portent des éléments électriques, comme par exemple des éléments de chauffage (40) ou des câbles, et où est formée, sur le cadre (30) une unité de montage (30.1) en une seule pièce ayant un corps de base (41) en forme de cuve, caractérisée
en ce que le corps de base en forme de cuve (41) présente un groupe de fond (37) formé d'une pièce sur le corps de base, et
en ce que, sur le groupe de fond (37), sont formés, au moins partiellement, les éléments fonctionnels (35).

2. Fixation suivant la revendication 1,
caractérisée
en ce que le cadre (30) et l'unité de montage (30.1) sont constitués d'une matière plastique ou d'un matériau composite constitué de matières plastiques.

3. Fixation suivant la revendication 1 ou la revendication 2,
caractérisée
en ce que les éléments fonctionnels (35) portent des éléments de chauffage (40) disposés au-dessous de la surface de cuisson (20) à une certaine distance du cadre (30) et de l'unité de montage (30.1), et
en ce que, dans l'espace interstitiel laissé libre entre l'élément de chauffage (40) et l'unité de montage (30.1), et/ou le cadre (30), est disposé un élément intermédiaire (45) absorbant ou réfléchissant la chaleur.

4. Fixation suivant l'une quelconque des revendications de 1 à 3,
caractérisée
en ce que les éléments fonctionnels (35) présentent des logements pour des ressorts (43), et en ce que les ressorts (43) pressent les éléments de chauffage (40) contre la face inférieure (22) de la surface de cuisson.

5. Fixation suivant l'une quelconque des revendications 1 à 4, caractérisée
en ce que le groupe du fond (37) est réuni à l'unité de montage (30.1) par l'intermédiaire de zones de séparation (36), au moyen desquelles le groupe de fond (37) peut être détaché de l'unité de montage (30.1).

6. Fixation suivant l'une quelconque des revendications de 1 à 5, caractérisée
en ce que, sur l'unité de montage (30.1) et le groupe de fond (37), sont disposés des logements de fixation (34) dans lesquels peuvent être placés des éléments de liaison (48) au moyen desquels le groupe de font (37) est réuni à l'unité de montage (30.1).

7. Fixation suivant l'une quelconque des revendications de 1 à 6,
caractérisée
en ce que l'unité de montage (30.1) se raccorde par l'intermédiaire d'une paroi périphérique (33) orientée vers le haut à un tronçon d'appui horizontal (23) du cadre (30), ce tronçon d'appui étant orienté vers l'extérieur et s'appuyant sur une surface antagoniste du plan de travail (10).

8. Fixation suivant l'une quelconque des revendications de 1 à 7,
caractérisée
en ce que le cadre (30) est collé sur le plan de travail (10) et en ce que la surface de cuisson (20) est collée sur le cadre (30).
